# EUROPÄISCHE PATENTSCHRIFT

(11) **EP 3 212 554 B1**
(45) Veröffentlichungstag und Bekanntmachung des Hinweises auf die Patenterteilung: **12.12.2018**
(21) Anmeldenummer: 15784011.7
(22) Anmeldetag: 16.10.2015
(51) Int. Cl.: B66B 5/00

(54) **SYSTEM UND VERFAHREN ZUR WAHRUNG DER PRIVATSPHÄRE VON PERSONEN IN AUFZUGSSYSTEMEN**
SYSTEM AND METHOD FOR PROTECTING THE PRIVACY OF PEOPLE IN A LIFT SYSTEM
SYSTÈME ET PROCÉDÉ DE PRÉSERVATION DE LA SPHÈRE PRIVÉE DE PERSONNES DANS DES SYSTÈMES D'ASCENSEUR

(30) Priorität: 29.10.2014 EP 14190910
(43) Veröffentlichungstag der Anmeldung: 06.09.2017
(73) Patentinhaber: Inventio AG, 6052 Hergiswil (CH)
(72) Erfinder: FRIEDLI, Paul, CH-5453 Remetschwil (CH); FINSCHI, Lukas, CH-6030 Ebikon (CH)
(86) Internationale Anmeldenummer: PCT/EP2015/074054
(87) Internationale Veröffentlichungsnummer: WO 2016/066457

(56) Entgegenhaltungen:
- EP-A1- 1 878 684
- JP-A- 2000 169 054
- JP-A- 2003 063 746
- JP-A- 2004 048 519

## Beschreibung

Die hier beschriebene Technologie betrifft allgemein Aufzugssysteme, in denen individuelle Interessen berücksichtigt werden können, beispielsweise von sich in Aufzugskabinen aufhaltenden Passagieren oder Betreibern von Aufzugssystemen (Gebäudebesitzer und/oder Gebäudeverwaltern) oder beiden.

JP 2000-169054 beschreibt ein Aufzugssystem mit einem Videosystem, das zur Verhinderung von Verbrechen vorgesehen ist. Dazu hat das Videosystem eine Videokamera im Innern einer jeden Aufzugskabine und einen Videomonitor auf jedem Stockwerk des Gebäudes, der von der Videokamera aufgenommene Bilder anzeigt. Ein auf dem Stockwerk wartender Passagier kann damit im Voraus erkennen, ob sich eine verdächtige Person in der Aufzugskabine befindet, die dieses Stockwerk als nächstes bedient.

Das aus JP 2000-169054 bekannte Aufzugssystem erlaubt es einem wartenden Passagier, eine verdächtige Person innerhalb der Kabine zu erkennen. Der wartende Passagier kann dann ggf. nicht in die Kabine einzusteigen und/oder Sicherheitspersonal benachrichtigen. Neben dem berechtigten Interesse Verbrechen zu verhindern, sollen in einem Aufzugssystem auch andere Interessen berücksichtigt werden. Es besteht daher ein Bedarf an einer Technologie, die die Berücksichtigung solcher Interessen ermöglicht.

Ein Aspekt einer solchen verbesserten Technologie betrifft ein Aufzugssystem mit einer Aufzugskabine, die zwischen Stockwerken eines Gebäudes verfahrbar ist, einem Videosystem mit einer in der Aufzugskabine angeordneten Videokamera und einem Videomonitor, mittels dem Information darstellbar ist, die ein Inneres der Aufzugskabine betrifft. Das Aufzugssystem hat ausserdem eine Video-Steuervorrichtung, die mit dem Videosystem kommunikativ verbunden ist und das Videosystem selektiv gemäss einem von mehreren Betriebsmodi steuert. Die Video-Steuervorrichtung steuert in einer Ausführung das Videosystem gemäss einem ersten Betriebsmodus, wenn ein Passagier eine Deaktivierung des Videosystems anfordert. Im ersten Betriebsmodus ist das Videosystem deaktiviert oder eine Aktivierung wird blockiert, so dass das Videosystem in einem inaktiven Zustand verbleibt. Das Videosystem verbleibt in dem inaktiven Zustand, solange sich der Passagier in der Aufzugskabine befindet.

Ein weiterer Aspekt der Technologie betrifft ein Verfahren zum Betreiben eines solchen Aufzugssystems. Ein Steuerparameter wird durch die Video-Steuervorrichtung empfangen, die einen von mehreren Betriebsmodi in Abhängigkeit des empfangenen Steuerparameters auswählt. Ein erster Betriebsmodus wird in einer Ausführung gewählt, wenn der Steuerparameter einem Deaktivierungsbefehl entspricht, wenn ein Passagier eine Deaktivierung des Videosystems anfordert. Im ersten Betriebsmodus wird das Videosystem deaktiviert oder seine Aktivierung wird blockiert, so dass das Videosystem in einem inaktiven Zustand verbleibt. Das Videosystem wird gemäss dem ausgewählten Betriebsmodus gesteuert, wobei im ersten Betriebsmodus die Deaktivierung des Videosystems aufrechterhalten wird, solange sich der Passagier in der Aufzugskabine befindet.

Diese Technologie ermöglicht die Berücksichtigung verschiedener Interessen. Zum einen erfüllt sie ein Sicherheitsbedürfnis von Personen, die das Aufzugssystem nutzen möchten, da eine wartende Personen bereits vor der Ankunft der Aufzugskabine auf dem Stockwerk Informationen über das Innere einer Kabine erhält. Sie kann dann entscheiden, ob sie diese Kabine nutzen möchte oder nicht. Die Technologie erfüllt auch das Interesse eines Gebäudebesitzers und/oder Gebäudeverwalters, die ihren Nutzern und Bewohnern ein sicheres Transportmittel zur Verfügung stellen möchten. Zum anderen erfüllt die Technologie auch das Interesse eines Passagiers, der sich in einer Aufzugskabine befindet, nach einer gewissen Privatsphäre. Die hier beschriebene Technologie wahrt diese Interessen, in dem verschiedene Betriebsmodi ausgewählt werden können

Die bei dieser Technologie auf einem Videomonitor darstellbare, das Innere der Aufzugskabine betreffende Information kann flexibel gewählt werden. In den hier beschriebenen Ausführungsbeispielen ist die Information in einer Videoaufnahme enthalten, die beispielsweise in Echtzeit Bilder aus der Aufzugskabine umfasst. Es kann sich aber auch um Text, einzelne (Stand-) Bilder und/oder Symbole handeln.

Das Aufzugssystem hat in einem Ausführungsbeispiel eine Aufzugssteuerung und eine Vorrichtung zum Erkennen eines einem Passagier zugeordneten Berechtigungsparameters. Die Aufzugssteuerung ist mit dem Videosystem und der Vorrichtung zum Erkennen des Berechtigungsparameters kommunikativ verbunden ist, um das Videosystem gemäss dem Betriebsmodus zu steuern. Mit Hilfe des Berechtigungsparameters können einer Person bestimmte Rechte zugeteilt werden, durch die die Person das Videosystem beeinflussen kann, um ihr die gewünschte Privatsphäre zu bieten.

In einem Ausführungsbeispiel des Aufzugssystems ist eine erste Eingabeeinheit auf einem Stockwerk, auf dem ein Videomonitor vorhanden ist, angeordnet. Die erste Eingabeeinheit ist zur Eingabe eines Steuerparameters für das Videosystem vorgesehen, wobei der Steuerparameter zum Auswählen eines Betriebsmodus dient. Eine auf einem Stockwerk wartende Person kann dadurch vom Stockwerk aus, also vor Fahrtantritt, eine Anzeige einer Videoaufnahme anfordern und die Situation in der Kabine beurteilen, die für die Fahrt vorgesehen ist.

In einem Ausführungsbeispiel des Aufzugssystems ist eine zweite Eingabeeinheit in der Aufzugskabine vorhanden, wobei die zweite Eingabeeinheit zur Eingabe eines Steuerparameters für das Videosystem vorgesehen ist und wobei der Steuerparameter zum Auswählen eines Betriebsmodus dient. Mit der Eingabeeinheit in der Kabine kann ein Passagier in der Kabine eine Videoaufnahme unterbinden, um die Privatsphäre zu wahren.

Zur Wahrung der Privatsphäre trägt auch ein Indikator bei, der in einem Ausführungsbeispiel des Aufzugssystems innerhalb der Aufzugskabine vorhanden ist. Dieser Indikator zeigt einen Betriebszustand der Videokamera an. Der Passagier in der Kabine erfährt dadurch, ob und wann eine Videoaufzeichnung erfolgt.

Bezüglich der Betriebsweise des Videosystems bietet die Technologie in vorteilhafter Weise mehrere Betriebsmodi und damit Flexibilität, um die genannten Interessen zu wahren. Der genannte erste Betriebsmodus kann in einem Ausführungsbeispiel gewählt werden, wenn der Steuerparameter einem Deaktivierungsbefehl entspricht. In diesem Betriebsmodus kann ein Passagier eine Videoaufnahme unterbinden, um die Privatsphäre zu wahren. Damit nicht jeder Passagier diesen Betriebsmodus anfordern kann, kann in einem Ausführungsbeispiel ermittelt werden, ob ein Passagier, der die Deaktivierung des Videosystems anfordert, dazu autorisiert ist. Ein Deaktivieren des Videosystems erfolgt nur dann, wenn der Passagier zur Deaktivierung autorisiert ist.

In einem Ausführungsbeispiel wird ein zweiter Betriebsmodus gewählt, wenn der Steuerparameter einem Aktivierungsbefehl entspricht, wobei im zweiten Betriebsmodus das Videosystem durch die Video-Steuervorrichtung aktiviert wird und die Aktivierung in der Aufzugskabine mittels eines Indikators anzeigt wird. In diesem Betriebsmodus kann eine auf einem Stockwerk wartende Person eine Anzeige der Videoaufnahme anfordern.

In einem Ausführungsbeispiel erfolgt ein Aufheben der Deaktivierung nach Erfüllung einer festgelegten Bedingung. Die festgelegte Bedingung kann ein Ablauf einer vordefinierten Zeitdauer oder eine Beendigung einer Fahrt von einem Einsteigestockwerk zu einem Zielstockwerk sein. Dadurch wird erreicht, dass die Deaktivierung nur zeitlich begrenzt aktiv ist und das Videosystem danach wieder einen definierten Ausgangszustand (aktiv) einnimmt.

Handelt es sich bei dem Passagier um eine Person von besonderer Bedeutung (VIP), kann in einem Ausführungsbeispiel die Deaktivierung des Videosystems solange beibehalten werden, bis der Passagier die Aufzugskabine verlassen hat. Damit wird erreicht, dass von dieser Person keine Videoaufnahme gemacht wird.

In einem Ausführungsbeispiel erfolgt ein Wählen eines dritten Betriebsmodus, wenn der Steuerparameter einem Anonymisierungsbefehl entspricht. Im dritten Betriebsmodus wird eine anonymisierte Videoaufnahme aus dem Inneren der Aufzugskabine auf dem Videomonitor anzeigt. Hierbei ist es von Vorteil, dass sowohl das Informationsinteresse einer auf einem Stockwerk wartenden Person als auch das Interesse nach Privatsphäre eines Passagiers berücksichtigt werden. Die wartende Person erfährt beispielsweise, ob die Kabine besetzt ist, und der Passagier kann darauf vertrauen, dass Personendetails auf der Videoaufnahme beispielsweise durch Verpixelung unkenntlich sind.

In einem Ausfiihrungsbeispiel des Aufzugssystems steuert die Video-Steuervorrichtung die Anzeige der Videoaufnahme auf dem Videomonitor so, dass eine Videoaufnahme im Original angezeigt wird, wenn ein entsprechender Anforderungsbefehl vorliegt, und bei dem die Anforderung einer Videoaufnahme im Original in der Aufzugskabine anzeigt wird. Auch hier ist es von Vorteil, dass sowohl das Informationsinteresse der wartenden Person als auch das Interesse nach Privatsphäre eines Passagiers berücksichtigt werden. Dem Passagier wird nämlich mitgeteilt, dass seine Personendetails wieder kenntlich sind oder innerhalb kurzer Zeit wieder kenntlich sein werden.

Die hier beschriebene Technologie berücksichtigt auch die Sicherheitsinteressen von Personen, die in Wohnungen leben oder in Räumen arbeiten, von denen aus direkter Zugang zu einer Aufzugskabine besteht. Diese Personen können mit Hilfe der Information aus der Aufzugskabine entscheiden, ob sie eine Aufzugstür entriegeln (z. B. für einen bekannten Passagier) oder verriegelt halten (z. B. bei einem unbekannten Passagier) wollen. Möchte eine Person die Aufzugstür entriegeln, drückt sie eine entsprechende Taste und eine Aufzugssteuerung empfängt daraufhin einen Befehl zum Entriegeln der Aufzugstür. Die Aufzugssteuerung entriegelt die Aufzugstür, so dass der Passagier auf diesem Stockwerk die Aufzugskabine verlassen kann.

Sollte ein Entriegeln der Aufzugstür (vorerst oder endgültig) nicht gewünscht sein, bietet die Technologie mehrere Optionen an. In einem Ausführungsbeispiel kann eine Gegensprechanlage aktiviert werden, so dass die Person durch ein Gespräch klären kann, ob die Aufzugstür doch zu entriegeln ist. In einem anderen Ausführungsbeispiel kann die Person - entweder mit oder ohne Gespräch mit dem Passagier - einen Steuerbefehl initiieren (bspw. durch Drücken einer Taste), woraufhin die Aufzugssteuerung die Antriebseinheit aktiviert, um die Aufzugskabine zum Stockwerk (Ausgangsstockwerk oder Einsteigestockwerk) zu verfahren, auf dem der Passagier eingestiegen ist. Alternativ dazu kann die Aufzugssteuerung, wenn kein Befehl zum Entriegeln der Aufzugstür empfangen wird, die Antriebseinheit nach einer festgelegten Zeitdauer aktivieren, um die Aufzugskabine zum Einsteigestockwerk zu verfahren.

Die Technologie bietet in vorteilhafter Weise auch mehrere Möglichkeiten für das Darstellen der das Innere der Aufzugskabine betreffende Information. In einem Ausführungsbeispiel wird die Information auf einem Videomonitor dargestellt, der auf einem Stockwerk angeordnet ist. Je nach Ausgestaltung kann die Information nur auf dem Stockwerk auf einem Videomonitor dargestellt werden, von welchem Stockwerk aus die Darstellung angefordert wurde. In einem Ausführungsbeispiel kann ein Videomonitor (bzw. dessen Funktionalität) in ein mobiles elektronisches Gerät integriert sein, so dass die Darstellung der Information auf dem Display des mobilen Gerätes erfolgt.

Im Folgenden sind verschiedene Aspekte der Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung eines Ausführungsbeispiels eines Aufzugssystems mit einem Videosystem;
- Fig. 2: eine schematische Darstellung eines Ausführungsbeispiels eines Bedienpanels in einer Aufzugskabine des Aufzugssystems aus Fig. 1;
- Fig. 3: eine beispielhafte Darstellung eines Verfahrens zum Betreiben des Aufzugssystems aus Fig. 1;
- Fig. 4: eine beispielhafte Darstellung eines Verfahrensablaufs zum Betreiben des Aufzugssystems gemäss einem Betriebsmodus;
- Fig. 5: eine beispielhafte Darstellung eines Verfahrensablaufs zum Betreiben des Aufzugssystems gemäss einem weiteren Betriebsmodus; und
- Fig. 6: eine beispielhafte Darstellung eines Verfahrensablaufs zum Betreiben des Aufzugssystems gemäss einem dritten Betriebsmodus.

Fig. 1 zeigt eine schematische Darstellung eines Ausführungsbeispiels eines Aufzugssystems 1 in einem Gebäude 2. Das Gebäude 2 hat mehrere Stockwerke L1, L2, L3, die durch das Aufzugssystem 1 bedient werden, d.h., ein Passagier kann von dem Aufzugssystem 1 von einem Einsteigestockwerk auf ein Zielstockwerk befördert werden. Je nach Gebäude 2 kann das Aufzugssystem 1 unterschiedlich ausgestaltet sein, beispielsweise als Traktionsaufzug mit Seilen oder Riemen, als hydraulischer Aufzug, als Aufzug mit Mehrfachkabinen, oder als Gruppe von mehreren Aufzügen (z. B. eine Gruppe von sechs Aufzügen, wobei jeder eine Aufzugskabine (pro Schacht) hat. Im gezeigten Ausführungsbeispiel hat das Aufzugssystem 1 eine in einem Aufzugsschacht 18 verfahrbare Aufzugskabine 10, im Folgenden auch als Kabine 10 bezeichnet, die über ein Tragmittel 16 (Seile oder Riemen) mit einer Antriebseinheit 14 verbunden ist und an dieser Antriebseinheit 14 aufgehängt ist. Dabei kann es sich um einen Traktionsaufzug handeln, wobei weitere Details, wie zum Beispiel ein Gegengewicht und Führungsschienen in Fig. 1 nicht gezeigt sind. Eine Aufzugssteuerung 12 ist mit der Antriebseinheit 14 verbunden und steuert die Antriebseinheit 14 an. Die Funktion eines Traktionsaufzugs und die Aufgaben einer Aufzugsteuerung 12 sind dem Fachmann allgemein bekannt.

Das in Fig. 1 gezeigte Aufzugssystem 1 hat ein Videosystem, das eine Videokamera 6 und mindestens einen Videomonitor 4 umfasst. In dem gezeigten Ausführungsbeispiel hat das Gebäude 2 drei Stockwerke L1, L2, L3 und auf jedem Stockwerk ist ein Videomonitor 4 vorhanden. Es können aber auch nur zwei oder mehr als drei Stockwerke vorhanden sein; es ist auch möglich, dass nicht alle Stockwerke mit einem Videomonitor 4 ausgestattet sind. Eine Video-Steuervorrichtung 8 ist mit der Videokamera 6 und dem Videomonitor 4 kommunikativ verbunden, um die Videokamera 6 und dem Videomonitor 4 zu steuern. Zusätzlich ist die Video-Steuervorrichtung 8 mit der Aufzugssteuerung 12 kommunikativ verbunden.

Unter einer kommunikativen Verbindung ist in dieser Beschreibung eine direkte oder indirekte Verbindung zu verstehen, die eine unidirektionale oder bidirektionale Kommunikation zwischen zwei Einheiten ermöglicht. Dabei werden in an sich bekannter Art und Weise Datensignale und/oder Steuersignale übertragen. Eine solche Verbindung kann durch ein elektrisches Leitungssystem (entweder als System von Punkt-zu-Punkt Verbindungen oder als Bussystem, wobei die am Bussystem angeschlossenen Einheiten adressierbar sind), ein Funksystem oder einer Kombination aus einem Funksystem und einem Leitungssystem erfolgen. In Fig. 1 ist die kommunikative Verbindung beispielhaft durch Leitungen 20, 22 dargestellt, wobei die Leitung 20 zwischen der Video-Steuervorrichtung 8 und der Kabine 10 besteht und die Leitung 22 die Videomonitore 4 mit der Video-Steuervorrichtung 8 verbindet. In einem Ausführungsbeispiel kann die Leitung 22 ein Bussystem sein, an das die Videomonitore 4 angeschlossen sind.

In einem anderen Ausführungsbeispiel kann mindestens ein Videomonitor 4 über ein Funksystem mit der Video-Steuervorrichtung 8 kommunikativ verbunden sein. Es ist dabei auch möglich, dass die Funktionalität des Videomonitors 4 (und evtl. die Funktionalität einer Eingabeeinheit 4a) in einem mobilen elektrischen Gerät (z. B. Mobiltelefon, Smartphone) implementiert ist. Ein Nutzer dieses Gerätes kann damit eine Videoaufnahme auch entfernt von dem Aufzugssystem 1 oder dem Gebäude 2 anschauen und evtl. auch von dort aus anfordern. Eine beispielhafte Anwendung dafür ist unten in Verbindung mit einem "Wohnungs-Modus" beschrieben.

Der Fachmann erkennt, dass die Video-Steuervorrichtung 8 bzw. deren Funktionalität Teil eines Videomonitors 4, der Videokamera 6, der Aufzugssteuerung 12 oder einer anderen Komponente des Aufzugssystems 1 oder des Gebäudes 2 sein kann. In einem solchen Fall könnte beispielsweise die separate Darstellung der Video-Steuervorrichtung 8 in Fig. 1 entfallen. Je nach Ausgestaltung ändert sich daher auch die Implementierung der kommunikativen Verbindung. Fig. 1 ist somit als prinzipielle Darstellung eines Ausführungsbeispiels zu verstehen. Unabhängig von einer bestimmten Ausführung der Video-Steuervorrichtung 8, steuert sie die Videomonitore 4 und die Videokamera 6 gemäss einem von mehreren Betriebsmodi. Details zur Funktionalität der Video-Steuervorrichtung 8 und den Betriebsmodi sind in Verbindung mit Fig. 3 - Fig. 6 beschrieben.

Die Video-Steuervorrichtung 8 steuert die Videokamera 6 und die einzelnen Videomonitore 4, in dem sie Steuersignale an die Videokamera 6 und die Videomonitore 4 sendet, und ggf. Signale von diesen empfängt. Um die Steuersignale zu erzeugen, wertet die Video-Steuervorrichtung 8 Steuerparameter und andere Signale aus, die sie zum Beispiel von der Aufzugsteuerung 12, einer ersten Eingabeeinheit 4a und einer zweiten Eingabeeinheit 6a empfängt. Der Fachmann erkennt, dass die Video-Steuervorrichtung 8 Signale von weniger als den genannten Komponenten oder Signale von zusätzlichen Komponenten des Aufzugssystems 1 empfangen und auswerten kann, um die Steuersignale zu erzeugen. Die erste Eingabeeinheit 4a befindet sich auf einem Stockwerk L1, L2, L3 an oder in der Nähe eines Videomonitors 4, und die zweite Eingabeeinheit 6a befindet sich in der Kabine 10. Die Video-Steuervorrichtung 8 hat dazu einen programmierbaren Prozessor, der auf ein Speichermedium zugreifen kann. In einem Ausführungsbeispiel sind der Prozessor und das Speichermedium in der Video-Steuervorrichtung 8 integriert.

Wie oben ausgeführt, kann das Aufzugssystem 1 aus einer Gruppe von Aufzügen bestehen. In einem derartigen Aufzugssystem 1 kann es vorkommen, dass mehrere Personen auf dem gleichen Stockwerk L1, L2, L3 für ihre gewünschten Fahrten unterschiedliche Aufzüge zugeteilt bekommen, beispielsweise wenn das Aufzugssystem 1 mit einer Zielrufsteuerung ausgestattet ist. Unter Umständen fahren somit mehrere Aufzugskabinen 10 dieses Stockwerk L1, L2, L3 im Wesentlichen gleichzeitig an. Auch bei einer konventionellen Auf/Ab-Steuerung mit Zieleingabe in der Aufzugskabine 10 können u. U. mehrere Aufzugskabinen 10 das Stockwerk L1, L2, L3 im Wesentlichen gleichzeitig anfahren.

Dabei kann es vorkommen, dass mehrere Personen Information über das Innere "Ihrer" Aufzugskabine 10 erfahren möchten und deshalb eine Darstellung einer Videoaufzeichnung wünschen. Aus Kostengründen ist eine möglichst geringe Anzahl von Videomonitoren 4 auf einem Stockwerk L1, L2, L3 auch bei einer Gruppe von Aufzügen gewünscht. Ist auf einem Stockwerk L1, L2, L3 beispielsweise nur ein Videomonitor 4 vorhanden, kann die Bildschirmfläche des Videomonitor 4 geteilt werden, was dem Fachmann unter dem Begriff "split screen" bekannt ist. Die Teilung kann entsprechend der Anzahl der gewünschten Videoaufzeichnungen erfolgen. In einem Ausführungsbeispiel können die einzelnen Videoaufzeichnungen nacheinander dargestellt werden, beispielsweise mit einer festgelegten Wiederholungsfrequenz. Bei jeder Videoaufzeichnung wird angezeigt, um welche Aufzugskabine 10 bzw. welche Fahrt es sich handelt, um die wartenden Personen zu informieren.

Fig. 2 zeigt eine schematische Darstellung eines Ausführungsbeispiels eines Bedienpanels 24 in einer Aufzugskabine 10 des Aufzugssystems 1 aus Fig. 1. In diesem beispielhaften Bedienpanel 24 sind die Videokamera 6, ein Indikator 6b, die Eingabeeinheit 6a und eine Tastatur 26 untergebracht. Eine Vielzahl von Gestaltungsmöglichkeiten für das Bedienpanel 24 sind möglich; beispielsweise kann das Bedienpanel 24 eine Glasfront haben, hinter der die Videokamera 6, der Indikator 6b, einzelne oder alle Komponenten der Eingabeeinheit 6a und die Tastatur 26 angeordnet sind.

Die Videokamera 6 ist dabei am oberen Ende des Bedienpanels 24 angeordnet, so dass die Videokamera 6 ein optimiertes Blickfeld über das Innere der Kabine 10 hat. Erstreckt sich das Bedienpanel 24 beispielsweise vom Boden der Kabine 10 bis zu deren Decke, befindet sich die Videokamera 6 nahe der Decke, wodurch Videoaufnahmen von einer erhöhten Position ermöglicht werden. Das Blickfeld der Videokamera 6 wird dabei auch am wenigsten durch einen davorstehenden Passagier verdeckt. Ausserdem befindet sich die Videokamera 6 dabei möglichst weit ausserhalb der Reichweite eines Passagiers, wodurch das Risiko von Vandalismus reduziert ist. Das Risiko einer Beschädigung der Videokamera 6 ist zudem dadurch reduziert, dass die Videokamera 6 hinter einer Glasfront angeordnet ist. Ist die Glasfront so gestaltet, dass die Videokamera 6 nicht ohne weiteres erkennbar ist (beispielsweise aus getöntem Glas oder mit einem Design/Muster, das ein Objektiv der Videokamera 6 verschleiert oder verdeckt), wird das absichtliche Verdecken oder Beschädigen der Videokamera 6 erschwert.

Der Indikator 6b dient zur Information der Passagiere in der Kabine 10. Je nach Ausgestaltung kann er die Passagiere über ein Vorhandensein der Videokamera 6 informieren, einen Betriebszustand der Videokamera 6 anzeigen (An/Aus, Aktivierung in x Sekunden) und/oder zusätzliche Informationen anzeigen (z. B., dass auf einem bestimmten Stockwerk L1, L2, L3 ein anonymisiertes (z. B. ein unscharfes, verpixeltes, verzerrtes und/oder verschleiertes) Bild des Kabineninneren gezeigt wird, oder dass ein scharfes Bild angefordert wurde.

Je nach gewünschter Funktionalität des Indikators 6b kann er mehr oder weniger komplex gestaltet sein. In einer Ausführung zeigt beispielsweise eine Lichtquelle (z. B. eine LEDbasierte Lichtquelle) lediglich den Betriebszustand der Videokamera 6 an. In einem anderen Ausführungsbeispiel kann der Indikator 6b ein LCD Display umfassen, auf dem beispielsweise einzelne Wörter, Text, Symbole oder Bildinformation angezeigt werden können. Der Indikator 6b kann in einer weiteren Ausführung zusätzlich mit einem Lautsprecher ausgestattet bzw. verbunden sein, um akustische Signale und/oder Mitteilungen wiederzugeben.

Der Fachmann erkennt, dass der Indikator 6b auch in die Videokamera 6 integriert sein kann, vor allem in Form einer LED Lichtquelle. Bezüglich der Anordnungen erkennt der Fachmann ausserdem, dass die Videokamera 6 auch getrennt vom Bedienpanel 24 angeordnet sein kann, beispielsweise an der Decke der Kabine 10.

Die Tastatur 26 erlaubt einem Passagier, einen Kabinenruf einzugeben, d.h. nach dem Einsteigen in die Kabine 10 kann der Passagier ein gewünschtes Zielstockwerk mittels der Tastatur 26 eingeben. Alternativ dazu kann das Aufzugssystem 1 mit einer Zielrufsteuerung ausgestattet sein, bei der der Passagier ein gewünschtes Zielstockwerk bereits vor dem Einsteigen in die Kabine 10 eingibt. In diesem Fall könnte die Tastatur 26 entfallen, oder die Anzahl der Tasten könnte auf ein Minimum (beispielsweise Tasten für "Tür auf, "Tür zu" oder "Notruf") reduziert werden.

Im in Fig. 2 gezeigten Ausführungsbeispiel ist die Eingabeeinheit 6a in der Nähe der Tastatur 26 angeordnet, beide sind dabei so angeordnet, dass ein Passagier sie bequem bedienen kann. In einem Ausführungsbeispiel umfasst die Eingabeeinheit 6a eine Vorrichtung zum Erkennen eines Berechtigungsparameters, der einem Passagier zugeordnet ist. In einem Ausführungsbeispiel ist diese Vorrichtung ein Lesegerät für einen von einem Passagier mitgeführten Informationsträger. Präsentiert der Passagier den Informationsträger dem Lesegerät, liest das Lesegerät Information vom Informationsträger, die beispielsweise dazu dient, eine Bedienberechtigung zu erkennen. Nur wenn der Passagier dazu berechtigt ist, die Eingabeeinheit 6a zu bedienen, kann der Passagier eine Eingabe machen. Die Eingabeeinheit 6a kann je nach Ausgestaltung eine oder mehrere Tasten oder einen berührungsempfindlichen Bildschirm (Touchscreen) aufweisen.

In einem Ausführungsbeispiel ist der Informationsträger kartenähnlich gestaltet, beispielsweise in Form einer Kreditkarte oder eines Mitarbeiterausweises. Je nach Ausgestaltung befindet sich im oder auf dem Informationsträger ein von aussen kontaktierbarer Speicherchip, ein RFID Transponder in Verbindung mit einem Speicherchip oder ein von aussen optisch lesbarer Code, z. B. ein QR Code oder ein Barcode. Alternativ dazu kann die Funktionalität des Informationsträgers auch auf einem tragbaren elektronischen Gerät (z. B. Mobilfunktelefon oder Smartphone) realisiert sein. Auf den Displays solcher Geräte können beispielsweise QR Codes, Barcodes oder Farbmustercodes dargestellt werden. Solche Geräte ermöglichen auch eine Funkverbindung mit anderen elektronischen Geräten, beispielsweise über bekannte Funktechnologien wie beispielsweise Bluetooth oder NFC. Das Lesegerät der Eingabeeinheit 6a ist selbstverständlich kompatibel mit der verwendeten Technologie des Informationsträgers. Der Fachmann erkennt ausserdem, dass das Lesegerät auch für mehr als eine Technologie konfiguriert sein kann.

In einem anderen Ausführungsbeispiel kann die Berechtigung zur Eingabe auch dadurch erfolgen, dass der Passagier mit einem Schlüssel die Eingabeeinheit 6a zur Eingabe freischaltet. Es ist auch möglich, dass mit einem solchen Schlüssel eine Abdeckung geöffnet werden kann, hinter der die Eingabeeinheit 6a zugänglich ist.

Jeder Videomonitor 4 ist in Fig. 1 mit der Video-Steuervorrichtung 8 verbunden, die die Anzeige von Videoinformation auf den einzelnen Videomonitoren 14 selektiv steuert. Die Videoinformation kann einzelne Wörter, Symbole, Text, ein (stehendes) Bild und/oder eine Videoaufzeichnung umfassen, jeweils mit oder ohne Audiosignal. In dem hier beschriebenen Ausführungsbeispiel ist die Videoinformation eine Videoaufzeichnung aus der Kabine 10, die eine momentane Situation in der Kabine 10 in Echtzeit auf dem Videomonitor 4 anzeigt. Jeder Videomonitor 4 kann darüber hinaus allgemeine Information wie zum Beispiel Gebäudeinformation (beispielsweise Mitteilung des Gebäudemanagements, Firmenverzeichnis, Restaurants, etc.) oder aktuelle Information (beispielsweise Wetter, Nachrichten oder Wirtschaftsinformationen) als Videoinformation anzeigen. Derartige Information kann beispielsweise dann angezeigt werden, wenn die Kabine 10 stillsteht (alle Videomonitore 4 zeigen dann diese allgemeine Information an) oder wenn auf einem oder mehreren bestimmten Stockwerken keine Videoaufzeichnung aus der Kabine 10 angefordert wurde bzw. gewünscht ist. Gemäss einem Ausführungsbeispiel wird eine Videoaufzeichnung aus der Kabine 10 auf einem Stockwerk L1, L2, L3 nur dann angezeigt, wenn auf diesem Stockwerk L1, L2, L3 dies angefordert wird. Als quasi Grundeinstellung wird, wenn keine derartige Anforderung vorliegt, die genannte allgemeine Information auf den Videomonitoren 4 angezeigt.

Die Eingabeeinheit 4a ist im gezeigten Ausführungsbeispiel am oder in der Nähe des Videomonitors 4 angeordnet oder in diesen integriert. Die Eingabeeinheit 4a ist in einem Ausführungsbeispiel ähnlich wie die Eingabeeinheit 6a ausgestaltet, das heisst sie kann ein Lesegerät für einen Informationsträger und Tasten oder einen Touchscreen zur Befehlseingabe haben. Die Eingabeeinheit 4a kann mit einem Stockwerkterminal zur Eingabe eines Zielrufs kombiniert werden. In einem Ausführungsbeispiel kann auch der Videomonitor 4 in dem Stockwerkterminal integriert sein.

Mit dem Verständnis der Struktur des Aufzugssystems 1 und der Funktionalitäten seiner Komponenten, erfolgt die Beschreibung von Ausführungsbeispielen eines Verfahrens zum Betreiben des Aufzugssystems 1 in Verbindung mit Fig. 3 - Fig. 6. Diese Figuren zeigen beispielhafte Ablaufdiagramme eines Verfahrens zum Betreiben des Aufzugssystems 1 gemäss verschiedener Betriebsmodi.

Das Verfahren gemäss Fig. 3 beginnt in einem Schritt S1 und endet in einem Schritt S5. In einem Schritt S2 wird ein Steuerparameter durch die Video-Steuervorrichtung 8 empfangen. Dieser Steuerparameter repräsentiert einen von mehreren Betriebsmodi, die in dem Aufzugssystem 1 zur Auswahl zur Verfügung stehen. In einem sich daran anschliessenden Schritt S3 wählt die Video-Steuervorrichtung 8 einen von mehreren Betriebsmodi in Abhängigkeit des Steuerparameters aus. In einem Schritt S4 steuert die Video-Steuervorrichtung 8 das Aufzugssystem 1 bzw. das Videosystem gemäss dem gewählten Betriebsmodus.

Fig. 4 zeigt ein beispielhaftes Ablaufdiagramm eines Verfahrens zum Betreiben des Aufzugssystems 1 gemäss einem Betriebsmodus, in dem die Anzeige einer Videoaufnahme aus der Kabine 10 auf einem bestimmten Stockwerk L1, L2, L3 angefordert werden kann. Das Verfahren beginnt in einem Schritt S1 und endet in einem Schritt S7.

In einem Schritt S2 wartet das Verfahren auf eine Eingabe an einer der Eingabeeinheiten 4a, 6a. Fordert beispielsweise eine auf einem Stockwerk L1, L2, L3 wartende Person die Anzeige einer Videoaufnahme aus der Kabine 10 an, beispielsweise durch Drücken einer Taste an der Eingabeeinheit 4a, wird ein Steuerparameter erzeugt, der einem Aktivierungsbefehl entspricht. Liegt ein solcher Aktivierungsbefehl in einem Schritt S3 vor, schreitet das Verfahren entlang einem Ja-Zweig zu einem Schritt S4. Liegt dagegen kein Steuerparameter vor, schreitet das Verfahren entlang dem Nein-Zweig zurück zu Schritt S2 und wartet auf eine Eingabe.

In Schritt S4 wird der erste Betriebsmodus gewählt, gemäss dem eine Videoaufzeichnung auf dem Videomonitor 4 angezeigt wird. Die Video-Steuervorrichtung 8 führt daraufhin verschiedene Aktionen durch, um dies zu ermöglichen. Dazu gehört in einem Schritt S5 ein Aktivieren des Indikators 6b in der Kabine 10 und in einem Schritt S6 ein Aktivieren des Videosystems. Je nach Ausgestaltung des Indikators 6 b leuchtet nach dem Aktivieren eine Lichtquelle auf und/oder informiert eine elektronische Anzeige (beispielsweise Text, Bild und/oder Symbol) über das Vorhandensein des Videosystems und dessen Status (aktiv/inaktiv), wobei diese Möglichkeiten mit einem akustischen Signal kombiniert werden können. Die Aktivierung des Videosystems umfasst beispielsweise ein Einschalten der Videokamera 6, ein Einschalten des Videomonitors 4 von dessen Stockwerk L1, L2, L3 eine Aktivierung angefordert wurde und/oder ein Übermitteln der Videoaufzeichnung an den Videomonitor 4. Die Reihenfolge der Schritte S5 und S6 kann in einem Ausführungsbeispiel vertauscht werden. In einem anderen Ausführungsbeispiel können die Schritte S5 und S6 auch im Wesentlichen gleichzeitig ausgeführt werden.

Im gezeigten Ausführungsbeispiel wird der Indikator 6b (Schritt S5) vor dem Videosystem (Schritt S6) aktiviert, um einen Passagier in der Kabine 10 auf die bevorstehende Aktivierung des Videosystems hinzuweisen. In einem Ausführungsbeispiel erfolgt die Aktivierung des Videosystems in Schritt S6 erst nach Ablauf einer festgelegten Zeitdauer (beispielsweise einige Sekunden) nach Aktivierung des Indikators 6b in Schritt S5. Durch die Aktivierung des Indikators 6 ist gewährleistet, dass der Passagier in der Kabine 10 darüber informiert wird, dass er beobachtet wird bzw. beobachtet werden wird. Gegebenenfalls kann der Passagier sich von der Videokamera 6 abwenden und/oder sein Gesicht verbergen, um seine Identität so weit wie möglich zu wahren. Selbst in diesem Fall liefert die Anzeige der Videoaufnahme auf dem Videomonitor 4 die Information, dass die Kabine 10 nicht leer ist. Wenn die Sichtbarkeit des Gesichts nicht erforderlich oder gewünscht ist, kann diese Information "Kabine nicht leer" ausreichend sein.

In einer Ausgestaltung wird das Videosystem deaktiviert, sobald die Kabine 10 auf dem Stockwerk L1, L2, L3 einsteigebereit ist, von dem aus die Anzeige der Videoaufzeichnung angefordert wurde. Hat beispielsweise eine wartende Person die Videoaufzeichnung angefordert, besteht für diese Person kein Informationsbedarf mehr, wenn die Kabine 10 auf dem Stockwerk L1, L2, L3 mit offener Tür einsteigebereit ist. Alternativ dazu kann das Videosystem nach einer festgelegten Zeitdauer (z. B. einige Sekunden) deaktiviert werden. Diese Zeitdauer kann so gewählt werden, dass sie ausreicht, um die wartende Person über die momentane Situation in der Kabine 10 (z. B. nicht leer) zu informieren. In einem solchen Ausführungsbeispiel kann eine Videoaufzeichnung über die ganze Fahrt hinweg nicht erforderlich oder erwünscht sein.

In einem Ausführungsbeispiel ist eine Anzeige nur auf einem Videomonitor 4 möglich, wenn sich der Videomonitor 4 auf dem Stockwerk L1, L2, L3 befindet, das von der Kabine 10 auch tatsächlich auf der Fahrt bedient wird. Videomonitore 4 auf Stockwerken L1, L2, L3, die von der Kabine 10 auf dieser Fahrt nicht bedient werden, können somit beispielsweise nicht dazu benutzt werden, um andere Passagiere zu beobachten.

Fig. 5 zeigt ein beispielhaftes Ablaufdiagramm eines Verfahrens zum Betreiben des Aufzugssystems 1 gemäss einem weiteren Betriebsmodus, in dem das Videosystem deaktiviert bleibt oder deaktiviert wird, um beispielsweise die Privatsphäre eines Passagiers ausreichend zu wahren. Das Verfahren startet in einem Schritt S1 und endet in einem Schritt S9.

In einem Schritt S2 wartet das Verfahren auf eine Eingabe an einem der Eingabeeinheiten 4a, 6a. Äussert beispielsweise eine auf einem Stockwerk L1, L2, L3 in die Kabine 10 einsteigende Person einen Wunsch nach Privatsphäre, beispielsweise durch Drücken einer Taste an der Eingabeeinheit 6a in der Kabine 10, wird ein Steuerparameter erzeugt, der einem Deaktivierungsbefehl entspricht. Liegt ein solcher Deaktivierungsbefehl in einem Schritt S3 vor, schreitet das Verfahren entlang einem Ja-Zweig zu einem Schritt S4. Liegt dagegen kein Steuerparameter vor, schreitet das Verfahren entlang dem Nein-Zweig zurück zu Schritt S2.

Alternativ zum Drücken einer Taste in der Kabine kann die Person bereits auf dem Stockwerk L1, L2, L3 an der Eingabeeinheit 4a, vor dem Einsteigen in die Kabine 10, den Wunsch nach "Privatsphäre" äussern. Dies kann beispielsweise berechtigten Personen (s. folgenden Schritt S4) vorbehalten sein.

In Schritt S4 wird geprüft, ob eine Berechtigung vorliegt, die Privatsphäre anzufordern. Dies kann beispielsweise dadurch geschehen, dass der Passagier an der Eingabeeinheit 6a zuerst einen Informationsträger präsentieren muss, wie oben beschrieben, einen PIN eingeben muss oder die Eingabeeinheit 6a mit einem Schlüssel freischalten muss. Liegt keine Berechtigung vor, ist eine Eingabe nicht möglich oder eine bereits gemachte Eingabe wird ignoriert. Eine derartige Berechtigung kann zum Beispiel bei registrierten Passagieren vorliegen, die in dem Gebäude wohnen oder arbeiten, oder bei Passagieren mit hohen Ansprüchen und/oder hohem Bekanntheitsgrad (VIP). Der Fachmann erkennt, dass der Passagier in einem Ausführungsbeispiel bereits ausserhalb der Kabine 10 aufgefordert werden kann, den Informationsträger zu präsentieren, den PIN einzugeben oder die Eingabeeinheit 6a mit einem Schlüssel freizuschalten.

In einem Schritt S5 wird der weitere Betriebsmodus gewählt, gemäss dem das Videosystem deaktiviert wird, falls es in einem aktiven Zustand war, oder eine Aktivierung unterbunden/blockiert wird, falls es in einem inaktiven Zustand ist. Die Video-Steuervorrichtung 8 kann daraufhin verschiedene Aktionen durchführen, beispielsweise die Deaktivierung in der Kabine 10 anzeigen und/oder die Videokamera 6 ausschalten. In einem Ausführungsbeispiel bleibt das Videosystem so lange deaktiviert, bis es durch einen entsprechenden Steuerparameter wieder aktiviert wird.

In einem Ausführungsbeispiel gemäss der Fig. 5 bleibt das Videosystem so lange deaktiviert, bis in einem Schritt S7 eine festgelegte Bedingung erfüllt ist. Die festgelegte Bedingung kann in einem Ausführungsbeispiel ein Ablaufen einer vordefinierten Zeitdauer sein. In einem anderen Ausführungsbeispiel kann die festgelegte Bedingung eine Beendigung einer Fahrt von einem Einsteigestockwerk L1, L2, L3 zu einem Zielstockwerk L1, L2, L3. Ist die Bedingung erfüllt, schreitet das Verfahren entlang dem Ja-Zweig zu einem Schritt S8, in dem das Videosystem aktiviert wird.

Weitere Kriterien können in anderen Ausführungsbeispielen festgelegt sein. Wurde das Videosystem beispielsweise durch einen VIP deaktiviert, kann es nicht wieder aktiviert werden (beispielsweise durch eine entsprechende Eingabe an einer Eingabeeinheit 4a), solange sich der VIP in der Kabine 10 befindet. Das bedeutet, dass die gewünschte Privatsphäre während der Fahrt nicht durch ein externes Ereignis aufgehoben werden kann.

Ist das Videosystem nach dem Schritt S8 wieder aktiv, kann es je nach Ausgestaltung aktiv bleiben oder nach einer festgelegten Zeitdauer deaktiviert werden. Besteht beispielsweise kein Fahrtwunsch, kann das Videosystem inaktiv sein.

Fig. 6 zeigt ein beispielhaftes Ablaufdiagramm eines Verfahrens zum Betreiben des Aufzugssystems 1 gemäss einem dritten Betriebsmodus, in dem die Videoaufnahme selektiv modifiziert wird, um beispielsweise die Privatsphäre eines Passagiers ausreichend zu wahren. Das Verfahren startet in einem Schritt S1 und endet in einem Schritt S9.

In einem Schritt S2 wartet das Verfahren auf eine Eingabe an einem der Eingabeeinheiten 4a, 6a. Fordert beispielsweise eine auf einem Stockwerk L1, L2, L3 wartende Person die Anzeige einer Videoaufnahme aus der Kabine 10 gemäss dem zweiten Betriebsmodus an, woraufhin der Indikator 6b aktiviert wird, hat der Passagier in der Kabine 10 die Möglichkeit, eine Anonymisierung der Videoaufnahme anzufordern, so dass beispielsweise durch Verpixelung Gesichter nicht erkannt werden können. Drückt der Passagier beispielsweise eine Taste an der Eingabeeinheit 6a, wird ein Steuerparameter erzeugt, der einem Anonymisierungsbefehl entspricht.

Liegt ein solcher Anonymisierungsbefehl in einem Schritt S3 vor, schreitet das Verfahren entlang einem Ja-Zweig zu einem Schritt S4. Liegt dagegen kein Steuerparameter vor, schreitet das Verfahren entlang dem Nein-Zweig zurück zu Schritt S2.

Alternativ dazu kann der Passagier bereits auf dem Stockwerk L1, L2, L3 an der Eingabeeinheit 4a, vor dem Einsteigen in die Kabine 10, eine Anonymisierung der Videoaufnahme anzufordern. Dies kann beispielsweise für Passagiere eine Option sein, die mit dem Aufzugssystem 1 vertraut sind und die durch das Videosystem gebotene Sicherheit schätzen, trotzdem aber eine gewisse Privatsphäre wünschen.

In Schritt S4 wird geprüft, ob eine Berechtigung vorliegt, die Anonymisierung anzufordern. Dies kann beispielsweise ähnlich wie oben in Verbindung mit Fig. 5 beschrieben geschehen.

Liegt die Berechtigung vor, wird in einem Schritt S5 der dritte Betriebsmodus gewählt. In einem Schritt S6 steuert die Video-Steuervorrichtung 8 daraufhin in einem Ausführungsbeispiel die Videokamera 6 so, dass ein modifiziertes Videobild erzeugt wird. Es kann zum Beispiel eine unscharfe Videoaufnahme erzeugt werden. Alternativ dazu kann die Video-Steuervorrichtung 8 die Videoaufnahme mittels dem Fachmann bekannter Bildverarbeitungssoftware nachbearbeiten, um die gesamte Aufnahme zu entschärfen, zu verpixeln oder zu verzerren, oder mittels Gesichtserkennungsverfahren nur ein Gesicht einer Person unkenntlich zu machen. Auch dadurch wird ein modifiziertes Videobild erzeugt, das anonymisiert ist.

Die Erzeugung eines modifizierten Videobildes kann in einem Ausführungsbeispiel aufgehoben werden. In einem Schritt S7 überprüft das Verfahren, ob ein entsprechender Steuerparameter (Aufhebungsbefehl) vorliegt. Liegt er vor, schreitet das Verfahren entlang dem Ja-Zweig zu einem Schritt S8 und das Videobild bzw. die Videoaufnahme werden im Original angezeigt (z. B. ohne Verpixelung). Liegt kein Aufhebungsbefehl vor, bleibt die Modifizierung des Videobildes erhalten.

In einem Ausführungsbeispiel kann in der Kabine 10 mittels des Indikators 6b angezeigt werden, dass eine Videoaufnahme im Original angefordert wurde. Dafür kann ebenfalls eine Zeitdauer festgelegt sein, nach der die Übertragung der Videoaufnahme im Original startet. Dies erlaubt es einem Passagier, sich darauf vorzubereiten, wie oben erwähnt.

Ein Aufhebungsbefehl kann beispielsweise an einer Eingabeeinheit 4a erfolgen. In einem Gebäude können verschiedene Situationen auftreten, die es erforderlich machen, die Videoaufnahme im Original anzuzeigen. Liegt zum Beispiel ein Sicherheitsverstoss vor (eine unberechtigte Person befindet sich im Gebäude) oder wurde durch eine Person eine Straftat im Gebäude begangen, überwiegt das Interesse, die betreffende Person aufzufinden, das Interesse nach Privatsphäre. Sicherheitspersonal kann in einem solchen Fall einen Aufhebungsbefehl eingeben. Je nach Ausgestaltung des Systems kann auch eine andere Person (z. B. VIP) dazu berechtigt sein, einen Aufhebungsbefehl einzugeben.

Zusätzlich zu den oben beschriebenen Ausführungsbeispielen und Betriebsmodi kann das Aufzugssystem 1 auch so ausgestaltet sein, dass die Aufzugskabine 10 auf mindestens einem Stockwerk L1, L2, L3 direkt in eine Wohnung oder einen Raum eines Geschäfts oder Büros fährt. Die Wohnung oder der Raum können dabei durch eine Tür (z. B. eine Schachttür oder eine Kombination aus einer Schachttür und Kabinentür) der Aufzugskabine 10 betreten werden. In der Wohnung oder dem Raum ist jeweils ein Videomonitor 4 angeordnet. Je nach Bedarf kann dort auch eine Eingabeeinheit 4a angeordnet sein.

In einem solchen Aufzugssystem 1 kann eine Art "Wohnungs-Modus" implementiert sein. Der Videomonitor 4 in der Wohnung oder Raum ermöglicht es in einem Ausführungsbeispiel einer dort befindlichen Person, eine Anzeige der Videoaufnahme aus der Aufzugskabine 10 anzuschauen, wenn die Aufzugskabine 10 auf das Stockwerk L1, L2, L3 der Wohnung oder des Raums fährt. Die Person entriegelt die Tür der Aufzugskabine 10 erst dann, wenn der Passagier beispielsweise bekannt, angemeldet, sich ausweist und/oder vertrauenswürdig ist. Die Person kann zum Entriegeln beispielsweise eine Taste auf dem Videomonitor 4 oder der Eingabeeinheit 4a drücken, wodurch ein Befehl zum Entriegeln der Tür zur Aufzugssteuerung 12 gesendet wird. Nach dem Empfang des Befehls steuert die Aufzugsanlage 12 die Entriegelung der Tür, um einem Passagier auf einem Stockwerk L1, L2, L3 ein Verlassen der Aufzugskabine 10 auf dem Stockwerk L1, L2, L3 zu ermöglichen.

Im anderen Fall bleibt die Tür aus Sicherheitsgründen (vorerst) verriegelt, und es kann eine Gegensprechanlage aktiviert werden. In einem Ausführungsbeispiel kann vorgesehen sein, dass, wenn die Tür verriegelt bleibt, die Aufzugskabine 10 nach einer festgelegten Zeitdauer oder bei einem von der Person in der Wohnung/Raum ausgelösten Steuerbefehl zum Einsteigestockwerk zurückfährt.

Die Anzeige der Videoaufnahme auf dem Videomonitor 4 kann automatisch erfolgen, sobald die Aufzugskabine 10 die Fahrt zum Stockwerk L1, L2, L3 der Wohnung oder des Raums beginnt. Die Anzeige kann aber auch erst auf Anforderung durch die Person erfolgen.

In einem Ausführungsbeispiel kann das Videosystem die Videoaufnahme weiterleiten, beispielsweise auf ein mobiles elektronisches Gerät mit einem Bildschirm, z. B. ein Mobiltelefon, ein Smartphone oder eine Smartwatch. Dazu kann der Videomonitor 4 mit einer (programmierbaren) Schnittstelleneinrichtung für eine Internet- und/oder eine Funkverbindung ausgerüstet sein. Mittels dieser Schnittstelleneinrichtung leitet der Videomonitor 4 nach entsprechender Programmierung (bspw. Zielangabe (IP Adresse), Zeitangabe (Anfang/Ende)) die Videoaufnahme beispielsweise als Streaming Media auf das mobile Gerät weiter.

Befindet sich die Person nicht in der Wohnung oder dem Raum, kann die Person trotzdem den Zugang zur Wohnung oder zum Raum aus der Ferne überwachen und kontrollieren. Dadurch kann die Person zum Beispiel Besuchern, Lieferanten und/oder Angestellten trotz ihrer Abwesenheit Zugang gewähren. Auch dadurch werden die Sicherheitsinteressen der Person gewahrt.

Im Aufzugssystem 1 kann in einem Ausführungsbeispiel auch vorgesehen sein, dass das Videosystem eine Videoaufnahme auf einem Speichermedium (z. B. in digitaler Form auf einer Festplatte) speichert. Die Speicherung kann zeitlich flexibel gestaltet werden, so dass bspw. nur eine Aufzeichnung der letzten Fahrt erfolgt oder Aufzeichnungen der Fahrten innerhalb eines festgelegten Zeitraumes, z. B. der letzten 2 Stunden oder des letzten Tages. Bei Bedarf, z. B. bei der Aufklärung von Verbrechen, kann eine gespeicherte Aufzeichnung angeschaut werden. Dadurch kann z. B. festgestellt werden, wer zuletzt auf ein bestimmtes Stockwerk L1, L2, L3 gefahren ist.

## Patentansprüche

1. Aufzugssystem (1) bestehend aus:
einer Aufzugskabine (10), die zwischen Stockwerken (L1, L2, L3) eines Gebäudes (2) verfahrbar ist;
einem Videosystem (4, 6) mit einer in der Aufzugskabine (10) angeordneten Videokamera (6) und einem Videomonitor (4), mittels dem Information darstellbar ist, die ein Inneres der Aufzugskabine (10) betrifft; und
einer Video-Steuervorrichtung (8), die mit dem Videosystem (4, 6) kommunikativ verbunden ist und das Videosystem (4, 6) selektiv gemäss einem von mehreren Betriebsmodi steuert, **dadurch gekennzeichnet, dass** die Video-Steuervorrichtung (8) das Videosystem (4, 6) gemäss einem ersten Betriebsmodus steuert, wenn ein Passagier eine Deaktivierung des Videosystems (4, 6) anfordert, wobei im ersten Betriebsmodus das Videosystem (4, 6) deaktiviert ist oder eine Aktivierung blockiert ist, so dass das Videosystem (4, 6) in einem inaktiven Zustand verbleibt, wobei das Videosystem (4, 6) in dem inaktiven Zustand verbleibt, solange sich der Passagier in der Aufzugskabine (10) befindet.

2. Aufzugssystem (1) nach Anspruch 1, ausserdem aufweisend eine Aufzugssteuerung (12) und eine Vorrichtung (4, 4a; 6, 6a) zum Erkennen eines dem Passagier zugeordneten Berechtigungsparameters, wobei die Aufzugssteuerung (12) mit dem Videosystem (4, 6) und der Vorrichtung (4, 4a; 6, 6a) zum Erkennen des Berechtigungsparameters kommunikativ verbunden ist, um das Videosystem (4, 6) gemäss einem von mehreren Betriebsmodi zu steuern.

3. Aufzugssystem (1) nach Anspruch 1 oder 2, ausserdem aufweisend eine erste Eingabeeinheit (4a) auf einem Stockwerk (L1, L2, L3) auf dem ein Videomonitor (4) angeordnet ist, wobei die erste Eingabeeinheit (4a) zur Eingabe eines Steuerparameters für das Videosystem (4, 6) vorgesehen ist und wobei der Steuerparameter zum Auswählen eines Betriebsmodus dient.

4. Aufzugssystem (1) nach einem der vorhergehenden Ansprüche, ausserdem aufweisend eine zweite Eingabeeinheit (6a) in der Aufzugskabine (10), wobei die zweite Eingabeeinheit (6a) zur Eingabe eines Steuerparameters für das Videosystem (4, 6) vorgesehen ist und wobei der Steuerparameter zum Auswählen eines Betriebsmodus dient.

5. Aufzugssystem (1) nach Anspruch 3 oder 4, bei dem ein Steuerparameter einen Aktivierungsbefehl, einen Deaktivierungsbefehl und/oder einen Anonymisierungsbefehl umfasst, wobei dem Aktivierungsbefehl, dem Deaktivierungsbefehl und dem Anonymisierungsbefehl jeweils ein Betriebsmodus zugeordnet ist.

6. Aufzugssystem (1) nach einem der vorhergehenden Ansprüche, ausserdem aufweisend einen Indikator (6b) innerhalb der Aufzugskabine (10), mit dem ein Betriebszustand der Videokamera (6) anzeigbar ist.

7. Verfahren zum Betreiben eines Aufzugssystems (1) bestehend aus einer Aufzugskabine (10), die zwischen Stockwerken (L1, L2, L3) eines Gebäudes (2) verfahrbar ist, einem Videosystem (4, 6) mit einer in der Aufzugskabine (10) angeordneten Videokamera (6) und einem Videomonitor (4), mittels dem Information darstellbar ist, die ein Inneres der Aufzugskabine (10) betrifft, und einer Video-Steuervorrichtung (8), die mit dem Videosystem (4, 6) kommunikativ verbunden ist, umfassend:
Empfangen eines Steuerparameters durch die Video-Steuervorrichtung (8);
Auswählen eines von mehreren Betriebsmodi durch die Video-Steuervorrichtung (8) in Abhängigkeit des empfangenen Steuerparameters, wobei ein erster Betriebsmodus gewählt wird, wenn der Steuerparameter einem Deaktivierungsbefehl entspricht, wenn ein Passagier eine Deaktivierung des Videosystems (4, 6) anfordert, wobei im ersten Betriebsmodus das Videosystem (4, 6) deaktiviert wird oder eine Aktivierung blockiert wird, so dass das Videosystem (4, 6) in einem inaktiven Zustand verbleibt; und
Steuern des Videosystems (4, 6) gemäss dem ausgewählten Betriebsmodus, wobei im ersten Betriebsmodus die Deaktivierung des Videosystems (4, 6) aufrechterhalten wird, solange sich der Passagier in der Aufzugskabine (10) befindet.

8. Verfahren nach Anspruch 7, ausserdem aufweisend Wählen eines zweiten Betriebsmodus, wenn der Steuerparameter einem Aktivierungsbefehl entspricht, wobei im zweiten Betriebsmodus das Videosystem (4, 6) durch die Video-Steuervorrichtung (8) aktiviert wird und die Aktivierung in der Aufzugskabine (10) mittels eines Indikators (6b) anzeigt wird, und wobei die das Innere der Aufzugskabine (10) betreffende Information auf dem Videomonitor (4) dargestellt wird.

9. Verfahren nach einem der Ansprüche 7 oder 8, ausserdem aufweisend Aufheben der Deaktivierung nach Erfüllung einer festgelegten Bedingung.

10. Verfahren nach Anspruch 9, bei dem die festgelegte Bedingung ein Ablauf einer vordefinierten Zeitdauer oder eine Beendigung einer Fahrt von einem Einsteigestockwerk (L1, L2, L3) zu einem Zielstockwerk (L1, L2, L3) ist.

11. Verfahren nach einem der Ansprüche 7 - 10, ausserdem aufweisend Ermitteln, ob der Passagier, der die Deaktivierung des Videosystems (4, 6) anfordert, dazu autorisiert ist, und Deaktivieren des Videosystems (4, 6) nur dann, wenn der Passagier zur Deaktivierung autorisiert ist.

12. Verfahren nach einem der Ansprüche 7 - 11, ausserdem aufweisend Wählen eines dritten Betriebsmodus, wenn der Steuerparameter einem Anonymisierungsbefehl entspricht, wobei im dritten Betriebsmodus eine anonymisierte Videoaufnahme aus dem Inneren der Aufzugskabine (10) auf dem Videomonitor (6) anzeigt wird.

13. Verfahren nach Anspruch 12, bei dem die Video-Steuervorrichtung (8) die Anzeige der Videoaufnahme auf dem Videomonitor (4) so steuert, dass eine Videoaufnahme im Original angezeigt wird, wenn ein entsprechender Anforderungsbefehl vorliegt, und bei dem die Anforderung einer Videoaufnahme im Original in der Aufzugskabine (10) anzeigt wird.

14. Verfahren nach einem der Ansprüche 7 - 13, ausserdem aufweisend Empfangen eines Befehls zum Entriegeln einer Aufzugstür der Aufzugskabine (10) durch eine Aufzugssteuerung (12) und Entriegeln der Aufzugstür durch die Aufzugssteuerung (12), um einem Passagier auf einem Stockwerk (L1, L2, L3) ein Verlassen der Aufzugskabine (10) auf dem Stockwerk (L1, L2, L3) zu ermöglichen.

15. Verfahren nach Anspruch 14, ausserdem aufweisend Aktivieren einer Antriebseinheit (14) durch die Aufzugssteuerung (12), wenn kein Befehl zum Entriegeln der Aufzugstür empfangen wird, um die Aufzugskabine (10) zu einem Ausgangsstockwerk zu verfahren, wobei die Aktivierung nach einer festgelegten Zeitdauer oder nach Empfang eines Steuerbefehls erfolgt.

16. Verfahren nach einem der Ansprüche 7 - 15, ausserdem aufweisend Darstellen der das Innere der Aufzugskabine (10) betreffende Information auf dem Videomonitor (4), wobei der Videomonitor (4) auf einem Stockwerk (L1, L2, L3) angeordnet ist oder in ein mobiles elektronisches Gerät integriert ist.

## Claims

1. A lift system (1) comprising of:
a lift car (10) that can be moved between floors (L1, L2, L3) of a building (2);
a video system (4, 6) with a video camera (6) arranged in the lift car (10) and a video monitor (4) by means of which information relating to an interior of the lift car (10) can be displayed; and
a video control device (8) which is communicatively connected to the video system (4, 6) and which controls the video system (4, 6) in a selective manner according to one of several operating modes,
**characterized in that** the video control device (8) controls the video system (4, 6) according to a first operating mode if a passenger asks for the video system (4, 6) to be deactivated, wherein in the first operating mode, the video system (4, 6) is deactivated or activation is blocked, so that the video system (4, 6) remains in an inactive state, and wherein the video system (4, 6) remains in the inactive state for as long as the passenger is in the lift car (10).

2. The lift system (1) according to claim 1, further comprising a lift control system (12) and a device (4, 4a; 6, 6a) for identifying an authorization parameter assigned to the passenger, wherein the lift control system (12) is communicatively connected to the video system (4, 6) and the device (4, 4a; 6, 6a) for identifying the authorization parameter, in order to control the video system (4, 6) according to one of several operating modes,

3. The lift system (1) according to claim 1 or 2, further comprising a first input unit (4a) on a floor (L1, L2, L3) on which a video monitor (4) is present, wherein the first input unit (4a) for entering a control parameter for the video system (4, 6) is provided and wherein the control parameter is used to select an operating mode.

4. The lift system (1) according to one of the preceding claims, further comprising a second input unit (6a) in the lift car (10), wherein the second input unit (6a) is provided for the input of a control parameter for the video system (4, 6) and wherein the control parameter is used for selecting an operating mode.

5. The lift system (1) according to claim 3 or 4, in which a control parameter comprises an activation command, a deactivation command and/or an anonymization command, wherein an operating mode is assigned to the activation command, the deactivation command and the anonymization command.

6. The lift system (1) according to one of the preceding claims, further comprising an indicator (6b) within the lift car (10), by means of which an operating state of the video camera (6) can be displayed.

7. A method of operating a lift system (1) comprising of a lift car (10) that can be moved between floors (L1, L2, L3) of a building (2), a video system (4, 6) with a video camera (6) arranged in the lift car (10) and a video monitor (4) by means of which information relating to the interior of the lift car (10) can be displayed and a video control device (8) which is communicatively connected to the video system (4, 6), comprising:
reception of a control parameter by the video control device (8);
selection of one of several operating modes by the video control device (8) depending on the control parameter received, wherein a first operating mode is selected when the control parameter corresponds to a deactivation command when a passenger requests deactivation of the video system (4, 6), wherein in the first operating mode, the video system (4, 6) is deactivated or activation is blocked, so that the video system (4, 6) remains in an inactive state; and
controlling of the video system (4, 6) according to the selected operating mode, wherein the deactivation of the video system (4, 6) is maintained in the first operating mode for as long as the passenger is in the lift car (10).

8. The method according to claim 7, further comprising the selection of a second operating mode when the control parameter corresponds to an activation command, wherein in the second operating mode the video system (4, 6) is activated by the video control device (8) and the activation is displayed in the lift car (10) by means of an indicator (6b) and wherein information relating to the interior of the lift car (10) is displayed on the video monitor (4).

9. The method according to one of claims 7 or 8, also comprising cancellation of the deactivation after a specified condition has been met.

10. The method according to claim 9, wherein the preset condition is the lapse of a predefined time period or end of a journey from a boarding floor (L1, L2, L3) to a destination floor (L1, L2, L3).

11. The method according to one of claims 7 - 10, further comprising the determination of whether the passenger requesting deactivation of the video system (4, 6) is authorized to do so and deactivation of the video system (4, 6) only when the passenger is authorized to deactivate.

12. The method according to one of claims 7 - 11, further comprising the selection of a third operating mode when the control parameter corresponds to an anonymization command, wherein in the third operating mode an anonymized video recording from the interior of the lift car (10) is displayed on the video monitor (6).

13. The method according to claim 12, wherein the video control device (8) controls the display of the video recording on the video monitor (4), so that a video recording is displayed in the original when a corresponding request command is present and wherein the request for a video recording is displayed in the original in the lift car (10).

14. The method according to one of claims 7 - 13, also comprising the receiving of a command for the unlocking of a lift door of the lift car (10) by a lift control system (12) and the unlocking of the lift door by the lift control system (12), in order to allow a passenger on a floor (L1, L2, L3) to leave the lift car (10) on the floor (L1, L2, L3).

15. The method according to claim 14, also comprising the activation of a drive unit (14) by the lift control system (12) if no command to unlock the lift door is received, in order to move the lift car (10) to a departure floor, wherein activation takes place after a specified period of time or upon receipt of a control command.

16. The method according to one of claims 7 - 15, further comprising the displaying of information relating to the interior of the lift car (10) on the video monitor (4), wherein the video monitor (4) is arranged on a floor (L1, L2, L3) or is integrated in a mobile electronic device.

## Revendications

1. Système d'ascenseur (1) comprenant :
- une cabine d'ascenseur (10) déplaçable entre des étages (L1, L2, L3) d'un bâtiment (2) ;
- un système vidéo (4, 6) avec une caméra vidéo (6) et un moniteur vidéo (4), au moyen duquel des informations concernant un intérieur de la cabine d'ascenseur (10) peuvent être représentées ; et
- un dispositif de commande vidéo (8) relié au système vidéo (4, 6) de manière à communiquer avec celui-ci et commandant le système vidéo (4, 6) sélectivement en fonction d'un mode de fonctionnement parmi une pluralité de modes de fonctionnement, **caractérisé en ce que**
- le dispositif de commande vidéo (8) commande le système vidéo (4, 6) en fonction d'un premier mode de fonctionnement lorsqu'un passager demande une désactivation du système vidéo (4, 6), le système vidéo (4, 6) étant désactivé ou une activation étant bloquée dans le premier mode de fonctionnement, de telle façon que le système vidéo (4, 6) demeure dans un état inactif, le système vidéo (4, 6) demeurant dans l'état inactif tant que le passager se trouve dans la cabine d'ascenseur (10).

2. Système d'ascenseur (1) selon la revendication 1, comportant en outre une commande d'ascenseur (12) et un dispositif (4, 4a; 6, 6a) destiné à reconnaître un paramètre d'autorisation attribué au passager, dans lequel la commande d'ascenseur (12) est reliée au système vidéo (4, 6) et au dispositif (4, 4a ; 6, 6a) de manière à pouvoir communiquer avec ceux-ci pour la reconnaissance du paramètre d'autorisation, afin de commander le système vidéo (4, 6) en fonction de l'un parmi plusieurs modes de fonctionnement.

3. Système d'ascenseur (1) selon la revendication 1 ou 2, comprenant en outre une première unité de saisie (4a) à un étage (L1, L2, L3) équipé d'un moniteur vidéo (4), dans lequel la première unité de saisie (4a) est prévue pour la saisie d'un paramètre de commande pour le système vidéo (4, 6) et dans lequel le paramètre de commande est utilisé dans le choix d'un mode de fonctionnement.

4. Système d'ascenseur (1) selon l'une des revendications précédentes, comprenant en outre une deuxième unité de saisie (6a) dans la cabine d'ascenseur (10), dans lequel la deuxième unité de saisie (6a) est prévue pour la saisie d'un paramètre de commande pour le système vidéo (4, 6) et dans lequel le paramètre de commande est utilisé dans le choix d'un mode de fonctionnement.

5. Système d'ascenseur (1) selon la revendication 3 ou 4, dans lequel un paramètre de commande comporte un ordre d'activation, un ordre de désactivation et/ou un ordre d'anonymisation, un mode de fonctionnement étant attribué respectivement à l'ordre d'activation, à l'ordre de désactivation et à l'ordre d'anonymisation.

6. Système d'ascenseur (1) selon l'une des revendications précédentes, comprenant en outre un indicateur (6b) à l'intérieur de la cabine d'ascenseur (10), lequel permet d'afficher un état de fonctionnement de la caméra vidéo (6).

7. Procédé pour le fonctionnement d'un système d'ascenseur (1) comprenant une cabine d'ascenseur (10) déplaçable entre des étages (L1, L2, L3) d'un bâtiment, un système vidéo (4, 6) avec une caméra vidéo (6) disposée dans la cabine d'ascenseur (10) et un moniteur vidéo (4), au moyen duquel des informations concernant un intérieur de la cabine d'ascenseur (10) peuvent être représentées, et un dispositif de commande vidéo (8) relié au système vidéo (4, 6) de manière à pouvoir communiquer avec celui-ci, comprenant :
la réception d'un paramètre de commande par le dispositif de commande vidéo (8) ;
le choix de l'un parmi plusieurs modes de fonctionnement par le dispositif de commande vidéo (8) en fonction du paramètre de commande reçu, un premier mode de fonctionnement étant sélectionné lorsque le paramètre de commande correspond à un ordre de désactivation, lorsqu'un passager demande une désactivation du système vidéo (4, 6), le système vidéo (4, 6) étant désactivé ou une activation étant bloquée dans le premier mode de fonctionnement, de telle façon que le système vidéo (4, 6) demeure dans un état inactif ; et
la commande du système vidéo (4, 6) en fonction du mode de fonctionnement sélectionné, la désactivation du système vidéo (4, 6) étant maintenue dans le premier mode de fonctionnement tant que le passager se trouve dans la cabine d'ascenseur (10).

8. Procédé selon la revendication 7, comprenant en outre la sélection d'un deuxième mode de fonctionnement lorsque le paramètre de commande correspond à un ordre d'activation, le système vidéo (4, 6) étant activé par le dispositif de commande vidéo (8) dans le deuxième mode de fonctionnement et l'activation étant indiquée dans la cabine d'ascenseur (10) à l'aide d'un indicateur (6b), et dans lequel l'information concernant l'intérieur de la cabine d'ascenseur (10) est représentée sur le moniteur vidéo (4).

9. Procédé selon l'une des revendications 7 ou 8, comprenant en outre la suppression de la désactivation une fois qu'une condition prédéfinie est remplie.

10. Procédé selon la revendication 9, dans lequel la condition prédéfinie est l'écoulement d'une durée prédéfinie ou la fin d'un trajet entre un étage d'entrée (L1, L2, L3) et un étage cible (L1, L2, L3).

11. Procédé selon l'une des revendications 7 à 10, comprenant en outre la détermination de l'autorisation d'une demande de désactivation du système vidéo (4, 6) pour le passager, et la désactivation du système vidéo (4, 6) seulement si la désactivation est autorisée pour le passager.

12. Procédé selon l'une des revendications 7 à 11, comprenant en outre la sélection d'un troisième mode de fonctionnement lorsque le paramètre de commande correspond à un ordre d'anonymisation, un enregistrement vidéo anonymisé étant indiqué sur le moniteur vidéo (4) depuis l'intérieur de la cabine d'ascenseur (10) dans le troisième mode de fonctionnement.

13. Procédé selon la revendication 12, dans lequel le dispositif de commande vidéo (8) commande l'affichage de l'enregistrement vidéo sur le moniteur vidéo (4) de telle façon qu'un enregistrement vidéo est affiché en version originale lorsqu'il existe un ordre de demande correspondant, et dans lequel la demande d'un enregistrement vidéo en version originale est affichée dans la cabine d'ascenseur (10).

14. Procédé selon l'une des revendications 7 à 13, comprenant en outre la réception d'un ordre pour le déverrouillage d'une porte d'ascenseur de la cabine d'ascenseur (10) par une commande d'ascenseur (12) et le déverrouillage de la porte d'ascenseur par la commande d'ascenseur (12) pour permettre à un passager à un étage (L1, L2, L3) de quitter la cabine d'ascenseur (10) à l'étage (L1, L2, L3).

15. Procédé selon la revendication 14, comprenant en outre l'activation d'une unité d'entraînement (14) par la commande d'ascenseur (12) lorsqu'aucun ordre de déverrouillage de la porte d'ascenseur n'est reçu, pour déplacer la cabine d'ascenseur (10) vers un étage de sortie, l'activation étant effectuée après une durée prédéfinie ou après réception d'un ordre de commande.

16. Procédé selon l'une des revendications 7 à 15, comprenant en outre la représentation de l'information concernant l'intérieur de la cabine d'ascenseur (10) sur le moniteur vidéo (4), dans lequel le moniteur vidéo (4) est installé à un étage (L1, L2, L3) ou intégré dans un appareil électronique mobile.
